# FASCICULE DE BREVET EUROPEEN

(11) **EP 3 059 178 B1**
(45) Date de publication et mention de la délivrance du brevet: **12.12.2018**
(21) Numéro de dépôt: 16155810.1
(22) Date de dépôt: 16.02.2016
(51) Int. Cl.: B65D 5/68, B65D 5/42, B65D 81/36

(54) **FEUILLE DE CARTON FORMANT COUVERCLE DE PROTECTION**
KARTONBLATT, DAS EINEN SCHUTZDECKEL BILDET
CARDBOARD SHEET FORMING A PROTECTIVE COVER

(30) Priorité: 19.02.2015 FR 1551412
(43) Date de publication de la demande: 24.08.2016
(73) Titulaire: Saint Gobain Isover Ibérica, S.L., 28002 Madrid (ES)
(72) Inventeur: LOPEZ BELBEZE, Gregorio, 28002 Madrid (ES); DIEZ MONFORTE, Alfonso, 28002 Madrid (ES)
(74) Mandataire: Saint-Gobain Recherche

(56) Documents cités:
- DE-A1- 3 925 753
- DE-U1- 8 328 912
- DE-U1-202008 014 502
- GB-A- 2 356 855
- JP-U- S58 192 213

## Description

La présente invention concerne le domaine des emballages de produits manufacturés volumineux, le plus souvent transportés sous forme de palettes ou autres unités de transport, du type de ceux notamment utilisés pour protéger les piles de panneaux ou de rouleaux de laine minérale (laine de verre ou laine de roche) et conditionnées selon des techniques bien connues facilitant leur transport et leur implantation.

Les panneaux ou rouleaux en laine minérale sont souples et compressibles et sont le plus souvent disposées en piles compactées au sein d'unités de transport adaptés. On pourra notamment se référer à la publication WO2006/077347 pour un exemple de tels conditionnements.

Comme décrits dans la demande citée précédemment, les matériaux en laine minérale sont maintenus sous forme compressés lors de leur transport pour en limiter le coût, notamment par l'utilisation de films plastiques dont les propriétés mécaniques d'élasticité sont adaptées, accompagnés de cerclages disposés fermement autour des piles compactées.

Pour éviter que le cerclage ou le film n'abime les unités de laine minérale ou encore son glissement, on dispose le plus souvent un carton de protection sous la forme d'un couvercle au-dessus de la palette, dont les dimensions sont adaptées pour englober l'ensemble du haut de l'unité de transport.

Une unité de transport protégée au moyen d'un carton de protection est par exemple connue du document DE 20 2008 014502 U1. Les documents GB 2 356 855, DE 83 28 912 U1 et DE 39 25 753 divulguent des plaques pour former des couvercles et des conteneurs de dimension modulable.

Même s'il est fait dans un matériau recyclable, un carton a néanmoins un coût environnemental, de même que la mise au rebut du reste des produits d'emballage contenus dans l'unité de transport.

Un but de l'invention est de diminuer le coût environnemental d'une telle unité de transport, notamment en donnant une seconde utilisation à l'emballage du produit et tout particulièrement au couvercle en carton décrit précédemment.

A cet effet, la présente invention a tout d'abord pour objet une feuille de carton selon la revendication 1, de forme rectangulaire, configurée pour former un couvercle sur une unité de transport de produits manufacturés, notamment disposés dans ladite unité sous forme de rouleaux ou de plaques, ladite feuille présentant un fond rectangulaire de longueur A et de largeur B entouré par quatre rabats de couvercle dont un rabat longitudinal supérieur, un rabat longitudinal inférieur, et deux rabats transversaux, ladite feuille de carton **étant caractérisée en ce qu**'elle est en outre configurée pour former, après son utilisation comme couvercle, un conteneur à déchets de section polygonale, de préférence de section carrée ou rectangulaire, la feuille de carton présentant à cet effet :
- une série de marques de lignes de pliage transversales et longitudinale sur le fond rectangulaire, et
- des marques de lignes de découpe s'étendant transversalement dans le prolongement des marques des lignes de pliage transversales et de préférence dans le prolongement de la ligne de pliage longitudinale.
Selon l'invention, lesdites marques de lignes de découpe disposées transversalement indiquent sur ledit carton l'emplacement des lignes de découpe de quatre rabats formant le fond dudit conteneur après pliage dudit carton conformément auxdites lignes de pliage. En outre, Le rabat longitudinal supérieur et le fond rectangulaire présentent des marques de découpe d'ouvertures formant poignées, les marques étant configurées pour se superposer après repli du rabat longitudinal supérieur à l'intérieur du conteneur et ainsi renforcer lesdites poignées.

Préférentiellement selon l'invention, lesdits panneaux ou rouleaux comprennent ou sont constitués de laine minérale, en particulier de laine de verre ou de laine de roche.

Suivant des modes particuliers de réalisation, la feuille de carton et/ou ou l'unité de transport incluant ladite feuille comprennent l'une ou plusieurs des caractéristiques suivantes prise(s) isolément ou suivant toutes les combinaisons techniquement possibles :
- La feuille de carton comprend en outre une deuxième série de marques de lignes de pliages délimitant le fond rectangulaire et les rabats longitudinaux et transversaux.
- Les rabats longitudinaux sont de largeur (C-B)/2 avec C la largeur totale de la feuille de carton, et les rabats transversaux sont de largeur (L-A)/2 avec L la longueur totale de la feuille de carton.
- Les marques des lignes de pliage transversales sont espacées d'une distance A/4.
- Les quatre rabats de fond sont de largeur A/8, suivant une direction transversale au carton.
- Le rabat longitudinal supérieur de couvercle est configuré pour être replié vers l'intérieur du conteneur et doubler ainsi le bord supérieur du conteneur.
- Les marques de lignes de découpe se prolongent sur le rabat longitudinal inférieur, dans le prolongement des marques de lignes de pliage transversales.
- Après ladite découpe, chaque portion dudit rabat longitudinal inférieur forme partie des rabats de fond du conteneur.
- Les marques de lignes de découpe s'étendent en outre dans le prolongement et de part et d'autre des marques des lignes de pliage longitudinale et transversales.
- Un des rabats transversaux de couvercle et la portion opposée du fond rectangulaire destinée à lui faire face dans ledit conteneur présentent des marques de découpe pour découper des reliefs de retenue complémentaires.
- les reliefs de retenue complémentaires sont une fente et une languette, la fente étant de préférence formée sur ledit rabat transversal de couvercle.

L'invention a également pour objet un procédé dans lequel la feuille de carton décrite précédemment est d'abord utilisée en tant que couvercle dans une unité de transport de produits manufacturés puis est transformée en conteneur à déchets après déballage desdits produits.
Selon des configurations préférées d'un tel procédé d'utilisation :
- Le procédé comprend une première étape de transformation de la feuille de carton en couvercle à quatre rabats et une étape ultérieure de transformation du couvercle en conteneur à déchets de section polygonale.
- Le couvercle est utilisé pour couvrir une pile d'objets à protéger avant cerclage en une unité de transport, le couvercle étant transformé en conteneur à déchets après déballage de ladite unité.
- L'objet à protéger est une pile de panneaux ou de rouleaux en matériau souple, par exemple de panneaux ou de rouleaux de laine minérale.

L'invention a enfin pour objet une unité de transport de produits manufacturés regroupés sous formes de panneaux ou de rouleaux, notamment sous forme de colis ou de palette, comprenant une feuille de carton telle que précédemment décrite, ladite feuille de carton formant couvercle de ladite palette.

L'invention sera mieux comprise à la lecture de la description qui va suivre, fournie uniquement à titre d'exemple; la réalisation qui va être décrite maintenant ne devant pas être considérée comme limitative de la portée de la présente invention.

La description est faite en se référant aux dessins annexés sur lesquels :
- la figure 1 est une vue illustrant une feuille de carton selon l'invention, avant pliage et découpe;
- les figures 2 à 6 sont des vues en perspective illustrant les opérations nécessaires à la transformation de la feuille de la figure 1 en conteneur de déchets.

Comme visible sur la figure 1, la feuille de carton est en premier lieu destinée à être utilisée comme couvercle de protection.

Dans ce but, la feuille de carton 1 présente une première série de marques visualisant des lignes de pliages 7 et des marques visualisant des lignes de découpe 12 permettant la configuration du carton en un couvercle spécialement adapté aux dimensions de l'unité de transport de longueur A et de largeur B.

Plus précisément, la feuille de carton, de longueur totale L et de largeur totale C, présente une première série de marques imprimées de pliage 7, lesdites marques 7 délimitant un fond rectangulaire 2 de longueur A et de largeur B et quatre rabats de couvercle dont un rabat longitudinal supérieur 3, un rabat longitudinal inférieur 9 et deux rabats transversaux 4. Les rabats longitudinaux 3, 9 sont de largeur (C-B)/2, les rabats transversaux 4 sont de largeur (L-A)/2.

La feuille de carton présente en outre une première série de marques de lignes de découpe 12. Ces lignes 12, qui partent des coins du fond rectangulaire 2, donnent pour chaque coin deux possibilités de découpe des rabats pour la formation du couvercle, les lignes de découpe formant avec les bords de la feuille de carton une extension carrée 6 dont deux coins diagonalement opposés forment un coin de la feuille de carton 1 et le coin correspondant du fond rectangulaire 2.
La feuille de carton présente en outre des marques de pliage 7, notamment sous formes de marques pré-imprimées sur le carton, ou de pré-plis ou encore de pré-découpes (sous formes de pointillés perforés par exemple), délimitant un bord du fond rectangulaire 2. Ces marques de pliage 7 visualisent les lignes selon lesquelles les rabats de couvercle doivent être pliés par l'opérateur pour l'obtention dudit couvercle. Après pliage, l'extension carrée 6 des rabats découpée sur un petit côté du carré est ainsi repliée et collée (via une colle ou un adhésif) ou alternativement agrafée sur le rabat adjacent. En variante, lesdits carrés peuvent être entièrement découpés et retirés lors de la formation du couvercle.

Selon l'invention, la même feuille de carton d'abord utilisable comme couvercle pour l'unité de transport est également configurée pour pouvoir être transformée en conteneur de déchets après ladite première utilisation.

A cet effet (c'est-à-dire pour cette deuxième utilisation), la feuille de carton présente des séries spécifiques de marques de pliage 8 et de marques de découpe 13.

Au sens de la présente invention, comme déjà indiqué précédemment, on désigne comme « marque » tout signe immédiatement visualisable par un opérateur comme une indication claire des endroits de pliage ou de découpe permettant la transformation du carton en couvercle ou en container. Ce sont par exemple des impressions d'encre effectuées directement sur la feuille de carton, ou encore d'autres solutions entrant dans le cadre de la définition précédente, comme des pré-plis, des pré-perforations notamment sous forme de pointillés (pointillés perforants), pré-perçage (le carton n'est pas découpé le long de la ligne de découpe/pliage dans toute son épaisseur) etc.. Bien entendu, différents types de marques peuvent être associées sur le carton.

Selon un mode avantageux de l'invention, lesdits éléments immédiatement visualisables permettent de différentier les différentes séries de marques entre elles par l'utilisation par exemple de pictogrammes, de codes de couleur, ou encore d'épaisseurs ou de styles de traits différents ou de nature de marquage (encre, prépliage, pointillés perforants ou préperçage, voir précédemment). De telles marques peuvent également être utilisées pour visualiser et découper les orifices des poignées 11.

Plus précisément, une deuxième série de marques de pliage 8 est donc visualisable au sens précédemment décrit (par exemple imprimée ou alternativement intégrée si on parle de prépliage ou de pré-perforations/pré-perçage) selon l'invention au niveau du fond rectangulaire 2.

Ces marques sont disposées sur le fond rectangulaire selon la disposition suivante :
- Une ligne longitudinale 81 tracée à une distance égale à A/8 du bord intérieur du rabat longitudinal inférieur 9, cette ligne couvrant toute la longueur A du fond rectangulaire 2.
- trois lignes transversales 82 espacées d'une distance A/4 selon la longueur A du fond rectangulaire 2 et s'étendant depuis le bord intérieur 22 du rabat longitudinal supérieur 3 jusqu'à la ligne longitudinale 81 décrite précédemment.

Les lignes transversales 82 divisent ainsi ledit fond rectangulaire 2 en quatre portions longitudinales 5 de surface égale. Ces lignes servent de guide pour le pliage du fond rectangulaire 2 en quatre portions égales de largeur A/4 formant les faces du conteneur à déchets comme il est visible sur la figure 3.

Sans sortir du cadre de l'invention, on peut également envisager que les lignes transversales 82 ne soient pas espacées d'une distance identique A/4 mais d'une succession d'espacements différents mais égaux deux à deux (c'est-à-dire un espacement entre les lignes successives A/x puis A/y puis A/x puis A/y, x différent de y), pour l'obtention finale cette fois d'un container à base rectangulaire. D'une manière générale, si les configurations selon lesquelles le container présente une base carrée ou rectangulaire sont préférées selon l'invention, on peut envisager, sans sortir de son cadre, d'autres sections polygonales du container finalement obtenu, en fonction du nombre et de l'espacement des lignes transversales 82.

Le carton 1 présente également une deuxième série de marques de découpe 13 distinctes des lignes de découpe 12 précédemment décrites en liaison avec la formation du couvercle. Celles-ci s'étendent transversalement et longitudinalement dans le prolongement respectif et de part et d'autre des marques de pliage 81 et 82 décrites précédemment. Elles délimitent en particulier les rabats de fond 10 du conteneur, à savoir quatre rabats de fond 10 de longueur A/4.

Une fois repliés, les quatre rabats de fond 10 forment le fond 41 du container (voir figure 5).

Les quatre rabats de fond 10 sont avantageusement de largeur A/8, de telle sorte qu'ils sont tous de même dimensions et jointifs deux à deux.

La feuille de carton présente en outre des marques de découpe de poignées 11 par exemple sous formes de pointillés perforants, comme indiqué précédemment.

Les figures 2 à 6 illustrent le procédé de transformation en conteneur à déchets du carton 1 ayant préalablement servi de couvercle à l'unité de transport, selon un parallélépipède rectangle dont le fond est fermé et carré, et dont la face supérieure est ouverte.

Le rabat longitudinal supérieur 3 de couvercle est configuré, après découpe selon les lignes 13, pour être replié vers l'intérieur du conteneur 40 et ainsi doubler le bord supérieur 20 du conteneur (voir figures 2 à 6, en particulier la figure 2). Le bord supérieur du conteneur final s'en trouvera ainsi renforcé, de même que les poignées 11 qui seront découpées dans les marques de découpe correspondantes, de telle sorte qu'elles seront superposées après repli du rabat 3. Cela permettra d'augmenter la robustesse de la boîte à déchets lors de son transport manuel.

De même, le rabat longitudinal inférieur 9 peut être replié sur lui-même pour renforcer le fond 41 du conteneur 40.

Alternativement, celui-ci peut être découpé selon le bord inférieur 21 du couvercle, en suivant la ligne de pliage 7 du bord interne du rabat longitudinal inférieur 9. Ce mode est celui montré sur les figures 2 à 6 ci-jointes.

Alternativement encore, selon une autre solution possible qui peut être préférée, le rabat longitudinal inférieur 9 est remis à plat et après découpe, chaque portion dudit rabat forme partie des rabats de fond 10. Selon un tel mode, comme autrement indiqué sur la figure 1, les marques 81 sont configurées pour que la largeur A/8 des quatre rabats de fond 10 intègre la largeur du rabat longitudinal inférieur 9.

Préalablement au repli du rabat longitudinal supérieur 3 et éventuellement du rabat longitudinal inférieur 9, un outil de formation des plis peut être appliqué sur les marques des lignes de pliage 81 et 82 et un outil de découpe peut être appliqué sur les lignes des marques de découpe 13, notamment les outils de découpe climaver MM et MTR ® commercialisés par la société Climaver. Un même outil spécialement prévu à cet effet peut être utilisé pour les deux fonctions, par exemple la lame d'un cutter ou d'un couteau dont un bord est affuté pour la découpe et l'autre émoussé pour la formation des plis.

Le rabat longitudinal supérieur 3 est rabattu comme sur la figure 2, après application de l'outil de pliage suivant les marques de pliage 7 présentes sur le bord intérieur 22.

Après découpage selon les lignes de découpe 13 (et l'obtention des quatre rabats de fond 10), la feuille de carton est ensuite pliée suivant les marques transversales de pliage 82, comme illustré par les flèches sur la figure 3.

Comme visible sur la figure 3 et plus particulièrement sur la figure 4, la feuille de carton possède de préférence des moyens de retenue par languette 31 et fente 32 prévus sur l'un des rabats transversaux 4 de couvercle et la portion longitudinale 5 opposée du conteneur. Des lignes de découpe sont ainsi avantageusement prévues dans la feuille de carton pour découpe préalable de ces moyens de retenue 30 (ou alternativement des pointillés perforants).

Ces moyens de retenue ont vocation à faciliter la phase de mise en place de ruban adhésif 42 pour sceller le fond 41 par aboutement des rabats de fond 10 lors du pliage du carton. On peut ainsi éviter de devoir mettre de l'adhésif dans la partie supérieure du conteneur pour maintenir la jonction.

Alternativement, bien entendu, les moyens de retenue 31, 32 peuvent cependant et si besoin être renforcés par des moyens supplémentaires permettant le maintien et la tenue mécanique du container ainsi formé, comme un adhésif, une colle ou des agrafes.

Au final, on obtient, conformément aux figures 5 et 6, un conteneur permettant de préserver l'environnement, en donnant une seconde utilisation à l'emballage de l'unité de transport. Le conteneur peut notamment avantageusement être utilisé pendant la pose des matériaux d'isolation présents sur la palette, comme container de stockage des résidus de laine minérale et des résidus issus de l'emballage lui-même (cartons, matières plastiques, adhésifs, etc.).

## Revendications

1. Feuille de carton (1) de forme rectangulaire, configurée pour former un couvercle sur une unité de transport de produits manufacturés, notamment disposés dans ladite unité sous forme de rouleaux ou de plaques, ladite feuille présentant un fond rectangulaire (2), de longueur A et de largeur B, entouré par quatre rabats de couvercle dont un rabat longitudinal supérieur (3), un rabat longitudinal inférieur (9), et deux rabats transversaux (4), ladite feuille de carton **étant caractérisée en ce qu'**elle est en outre configurée pour former, après son utilisation comme couvercle, un conteneur (40) à déchets de section polygonale, de préférence de section carrée ou rectangulaire, la feuille de carton (1) présentant à cet effet :
- une série (8) de marques de lignes de pliage transversales (82) et longitudinale (81) sur le fond rectangulaire (2), et
- des marques de lignes de découpe (13) s'étendant transversalement dans le prolongement des marques des lignes de pliage transversales (82) et de préférence dans le prolongement de la ligne de pliage longitudinale,
lesdites marques de lignes de découpe (13) disposées transversalement indiquant sur ledit carton l'emplacement des lignes de découpe de quatre rabats (10) formant le fond (41) dudit conteneur (40) après pliage dudit carton (1) conformément auxdites lignes de pliage (81, 82),
et ledit rabat longitudinal supérieur (3) et le fond rectangulaire (2) présentant des marques de découpe d'ouvertures (11) formant poignées, les marques étant configurées pour se superposer après repli du rabat longitudinal supérieur (3) à l'intérieur du conteneur (40) et ainsi renforcer lesdites poignées.

2. Feuille de carton selon la revendication précédente, comprenant en outre une deuxième série de marques de lignes de pliages (7) délimitant le fond rectangulaire et les rabats longitudinaux (3, 9) et transversaux (4).

3. Feuille de carton selon l'une des revendications précédentes, dans laquelle les rabats longitudinaux sont de largeur (C-B)/2 avec C la largeur totale de la feuille de carton, et dans laquelle les rabats transversaux sont de largeur (L-A)/2 avec L la longueur totale de la feuille de carton.

4. Feuille de carton selon l'une des revendications précédentes, dans laquelle les marques des lignes de pliage transversales 82 sont espacées d'une distance A/4.

5. Feuille de carton selon la revendication précédente, dans laquelle les quatre rabats de fond (10) sont de largeur A/8, suivant une direction transversale au carton.

6. Feuille de carton selon l'une des revendications précédentes, dans laquelle le rabat longitudinal supérieur (3) de couvercle est configuré pour être replié vers l'intérieur du conteneur (40) et doubler ainsi le bord supérieur (20) du conteneur.

7. Feuille de carton selon l'une quelconque des revendications précédentes, dans laquelle les marques (13) de lignes de découpe se prolongent sur le rabat longitudinal inférieur (9), dans le prolongement des marques de lignes de pliage transversales (82).

8. Feuille de carton selon la revendication précédente, dans laquelle, après ladite découpe, chaque portion dudit rabat longitudinal inférieur (9) forme partie des rabats de fond (10) du conteneur.

9. Feuille de carton selon l'une des revendications précédentes, dans laquelle les marques de lignes de découpe (13) s'étendent en outre dans le prolongement et de part et d'autre des marques des lignes de pliage longitudinale (81) et transversales (82).

10. Feuille de carton selon l'une quelconque des revendications précédentes, dans laquelle un des rabats transversaux (4) de couvercle et la portion opposée du fond rectangulaire (2) destinée à lui faire face dans ledit conteneur (40) présentent des marques de découpe pour découper des reliefs de retenue complémentaires (31, 32).

11. Feuille de carton selon la revendication précédente, dans laquelle les reliefs de retenue complémentaires sont une fente (32) et une languette (31), la fente étant de préférence formée sur ledit rabat transversal (4) de couvercle.

12. Procédé d'utilisation d'une feuille de carton selon l'une quelconque des revendications précédentes, comprenant une première étape de transformation de la feuille de carton en couvercle à quatre rabats et une étape ultérieure de transformation du couvercle en conteneur à déchets de section polygonale.

13. Procédé selon la revendication précédente, dans lequel le couvercle est utilisé pour couvrir une pile d'objets à protéger avant cerclage en une unité de transport, le couvercle étant transformé en conteneur à déchets après déballage de ladite unité.

14. Procédé selon la revendication précédente, dans lequel l'objet à protéger est une pile de panneaux ou de rouleaux en matériau souple, par exemple de panneaux ou de rouleaux de laine minérale.

15. Unité de transport de produits manufacturés, regroupés sous formes de panneaux ou de rouleaux, notamment sous forme de palette, comprenant une feuille de carton telle que décrite dans l'une des revendications 1 à 11, ladite feuille de carton formant couvercle de ladite unité de transport.

## Patentansprüche

1. Kartonblatt (1) rechteckiger Form, das konfiguriert ist, um einen Deckel auf einer Transporteinheit von Manufakturprodukten zu bilden, die insbesondere in der Einheit in Form von Rollen oder Platten angeordnet sind, wobei das Blatt einen rechteckigen Boden (2) einer Länge A und einer Breite B aufweist, umgeben von vier Deckelumschlägen, davon ein oberer länglicher Umschlag (3), ein unterer länglicher Umschlag (9) und zwei transversale Umschläge (4), wobei das Kartonblatt **dadurch gekennzeichnet ist, dass** es ferner konfiguriert ist, um nach seiner Verwendung als Deckel einen Abfallbehälter (40) mit polygonalem Querschnitt, vorzugsweise quadratischem oder rechteckigem Querschnitt, zu bilden, wobei das Kartonblatt (1) zu diesem Zweck aufweist:
- eine Reihe (8) von Markierungen transversaler (82) und länglicher (81) Faltlinien auf dem rechteckigen Boden (2), und
- Schnittlinienmarkierungen (13), die sich transversal in der Verlängerung der Markierungen der transversalen Faltlinien (82) und vorzugsweise in der Verlängerung der länglichen Faltlinie erstrecken,
wobei die transversal angeordneten Schnittlinienmarkierungen (13) auf dem Karton die Stelle der Schnittlinien von vier Umschlägen (10) anzeigen, welche nach Falten des Kartons (1) gemäß den Faltlinien (81, 82) den Boden (41) des Behälters (40) bilden,
und wobei der obere längliche Umschlag (3) und der rechteckige Boden (2) Markierungen von Öffnungsausschnitten (11) aufweisen, die Griffe bilden, wobei die Markierungen konfiguriert sind, um sich nach dem Falten des oberen länglichen Umschlags (3) im Inneren des Behälters (40) zu überlappen und somit die Griffe zu verstärken.

2. Kartonblatt nach dem vorangehenden Anspruch, umfassend ferner eine zweite Faltlinienmarkierungsreihe (7), die den rechteckigen Boden und die länglichen (3, 9) und transversalen (4) Umschläge begrenzt.

3. Kartonblatt nach einem der vorangehenden Ansprüche, wobei die länglichen Umschläge die Breite (C-B)/2 haben, wobei C die Gesamtbreite des Kartonblatts ist, und wobei die transversalen Umschläge die Breite (L-A)/2 haben, wobei L die Gesamtlänge des Kartonblatts ist.

4. Kartonblatt nach einem der vorangehenden Ansprüche, wobei die Markierungen der transversalen Faltlinien (82) in einem Abstand A/4 beabstandet sind.

5. Kartonblatt nach dem vorangehenden Anspruch, wobei die vier Bodenumschläge (10) gemäß einer zum Karton transversalen Richtung die Breite A/8 haben.

6. Kartonblatt nach einem der vorangehenden Ansprüche, wobei der obere längliche Deckelumschlag (3) konfiguriert ist, um zum Inneren des Behälters (40) gefaltet zu sein und somit den oberen Rand (20) des Behälters zu unterfüttern.

7. Kartonblatt nach einem der vorangehenden Ansprüche, wobei sich die Schnittlinienmarkierungen (13) auf dem unteren länglichen Umschlag (9) in der Verlängerung der Markierungen transversaler Faltlinien (82) verlängern.

8. Kartonblatt nach dem vorangehenden Anspruch, wobei nach dem Schnitt jeder Abschnitt des unteren länglichen Umschlags (9) einen Teil der Bodenumschläge (10) des Behälters bildet.

9. Kartonblatt nach einem der vorangehenden Ansprüche, wobei sich die Schnittlinienmarkierungen (13) ferner in der Verlängerung und beiderseits der Markierungen der länglichen (81) und transversalen (82) Faltlinien erstrecken.

10. Kartonblatt nach einem der vorangehenden Ansprüche, wobei einer der transversalen Deckelumschläge (4) und der gegenüberliegende Abschnitt des rechteckigen Bodens (2), der bestimmt ist, ihm in dem Behälter (40) gegenüberzuliegen, Schnittmarkierungen aufweisen, um komplementäre Haltereliefs (31, 32) auszuschneiden.

11. Kartonblatt nach dem vorangehenden Anspruch, wobei die komplementären Haltereliefs ein Schlitz (32) und eine Lasche (31) sind, wobei der Schlitz vorzugsweise auf dem transversalen Deckelumschlag (4) ausgebildet ist.

12. Verfahren für die Verwendung eines Kartonblatts nach einem der vorangehenden Ansprüche, umfassend einen ersten Schritt der Umwandlung des Kartonblatts in einen Deckel mit vier Umschlägen und einen weiteren Schritt der Umwandlung des Deckels in einen Abfallbehälter mit polygonalem Querschnitt.

13. Verfahren nach dem vorangehenden Anspruch, wobei der Deckel verwendet wird, um einen zu schützenden Objektstapel vor Umfassung als eine Transporteinheit abzudecken, wobei der Deckel nach dem Auspacken der Einheit in einen Abfallbehälter verwandelt wird.

14. Verfahren nach dem vorangehenden Anspruch, wobei das zu schützende Objekt ein Stapel von Platten- oder Rollen aus elastischem Material, beispielsweise von Mineralwollplatten oder -rollen, ist.

15. Transporteinheit von Manufakturprodukten, die in Form von Platten oder Rollen gruppiert sind, insbesondere in Palettenform, umfassend ein Kartonblatt, wie in einem der Ansprüche 1 bis 11 beschrieben, wobei das Kartonblatt den Deckel der Transporteinheit bildet.

## Claims

1. Rectangular cardboard sheet (1) configured to form a cover on a transport unit for transporting manufactured products, in particular disposed in said unit in the form of rolls or plates, said sheet having a rectangular bottom (2), of length A and width B, surrounded by four cover flaps, namely an upper longitudinal flap (3), a lower longitudinal flap (9) and two transverse flaps (4), said cardboard sheet **being characterized in that** it is furthermore configured to form, after it has been used as a cover, a container (40) for scraps with a polygonal section, preferably with a square or rectangular section, the cardboard sheet (1) having to this end:
- a series (8) of marks for transverse folding lines (82) and a longitudinal folding line (81) on the rectangular bottom (2), and
- marks for cutting lines (13) extending transversely in line with the marks for the transverse folding lines (82) and preferably in line with the longitudinal folding line,
said marks for cutting lines (13) that are disposed transversely indicating the position on said cardboard of the cutting lines for four flaps (10) that form the bottom (41) of said container (40) after said cardboard (1) has been folded as per said folding lines (81, 82), and the upper longitudinal flap (3) and the rectangular bottom (2) have marks for cutting openings (11) that form handles, the marks being configured to be superposed after the upper longitudinal flap (3) has been folded into the inside of the container (40) and thus to reinforce said handles.

2. Cardboard sheet according to the preceding claim, furthermore comprising a second series of marks for folding lines (7) delimiting the rectangular bottom and the longitudinal flaps (3, 9) and transverse flaps (4).

3. Cardboard sheet according to either of the preceding claims, wherein the longitudinal flaps have a width of (C-B)/2, where C is the total width of the cardboard sheet, and wherein the transverse flaps have a width of (L-A)/2, where L is the total length of the cardboard sheet.

4. Cardboard sheet according to one of the preceding claims, wherein the marks for the transverse folding lines (82) are spaced apart by a distance A/4.

5. Cardboard sheet according to the preceding claim, wherein the four bottom flaps (10) have a width A/8 in a transverse direction with respect to the cardboard.

6. Cardboard sheet according to one of the preceding claims, wherein the upper longitudinal cover flap (3) is configured to be folded towards the inside of the container (40) and thus to double the upper edge (20) of the container.

7. Cardboard sheet according to any one of the preceding claims, wherein the marks (13) for cutting lines are extended along the lower longitudinal flap (9), in line with the marks for transverse folding lines (82).

8. Cardboard sheet according to the preceding claim, wherein, following said cutting operation, each portion of said lower longitudinal flap (9) forms part of the bottom flaps (10) of the container.

9. Cardboard sheet according to one of the preceding claims, wherein the marks for cutting lines (13) furthermore extend in line with and on either side of the marks for the longitudinal folding line (81) and transverse folding lines (82).

10. Cardboard sheet according to any one of the preceding claims, wherein one of the transverse cover flaps (4) and the opposite portion of the rectangular bottom (2) that is intended to face said transverse flap in said container (40) have cutting marks for cutting complementary retaining reliefs (31, 32).

11. Cardboard sheet according to the preceding claim, wherein the complementary retaining reliefs are a slot (32) and a tab (31), the slot preferably being formed in said transverse cover flap (4).

12. Method for using a cardboard sheet according to any one of the preceding claims, comprising a first step of converting the cardboard sheet into a cover with four flaps and a subsequent step of converting the cover into a container for scraps with a polygonal section.

13. Method according to the preceding claim, wherein the cover is used to cover a stack of objects to be protected before being strapped in a transport unit, the cover being converted into a scrap container after said unit has been unpacked.

14. Method according to the preceding claim, wherein the object to be protected is a stack of panels or rolls of flexible material, for example panels or rolls of mineral wool.

15. Transport unit for transporting manufactured products, grouped in the form of panels or rolls, in particular in the form of a pallet, comprising a cardboard sheet as described in one of Claims 1 to 11, said cardboard sheet forming a cover for said transport unit.
